# EUROPÄISCHE PATENTSCHRIFT

(11) **EP 0 173 184 B1**
(45) Veröffentlichungstag und Bekanntmachung des Hinweises auf die Patenterteilung: **02.11.1988**
(21) Anmeldenummer: 85110272.3
(22) Anmeldetag: 16.08.1985
(51) Int. Cl.: B21D 24/04, B21D 24/10

(54) **Insbesondere für Zieh- und Tiefziehoperationen zu verwendende Presse**
Power press, particularly for use in drawing and deep-drawing operations
Presse à utiliser notamment pour des opérations d'étirage et d'emboutissage

(30) Priorität: 24.08.1984 DE 3431162
(43) Veröffentlichungstag der Anmeldung: 05.03.1986
(73) Patentinhaber: August Läpple GmbH & Co., D-74076 Heilbronn (DE)
(72) Erfinder: Haas, Eberhard, Ing. grad., D-7104 Obersulm-Willsbach (DE)
(74) Vertreter: Magenbauer, Rudolf

(56) Entgegenhaltungen:
- DD-A- 208 094
- DE-B- 2 332 299
- DE-B- 2 408 096
- GB-A- 1 369 112

## Beschreibung

Die Erfindung betrifft eine Presse, insbesondere für Zieh- und Tiefziehoperationen, mit einem als Stössel ausgebildeten Werkzeugteil mit einem als Stempel ausgebildeten Werkzeugteil sowie mit einem zum Festhalten des zu verformenden blechartigen Werkstückes dienenden Blech- bzw. Niederhalter, zwischen dessen dem zu haltenden Werkzeugteil abgewandter Unterpartie und das ihn tragende Pressengestell bzw. Tisch zur Abstützung des Blech- bzw. Niederhalters mehrere über die Fläche des Blech- bzw. Niederhalters verteilte druckeinstellbare Zwischenglieder angeordnet sind, und mit einem Halteblock, an denen der Stössel während des Pressvorgangs fest anliegen kann.

Eine derartige Presse ist beispielsweise aus der GB-A-1 369 112 bekannt. Hierbei ist der Stössel an einer oberen Platte verstellbar angeordnet und ihm liegt unten der bewegbare Ziehstempel gegenüber, der sich im Innern eines ringförmigen Gehäuses befindet. Der Stempel ist zu seiner Betätigung über eine Stange mit dem Kolben eines hydraulischen Kolben-Zylinder-Aggregates verbunden. Als Blech- bzw. Niederhalter fungiert eine viskose Flüssigkeit, die sich in Kammern des Gehäuses befindet, welche zum Stössel hin offen sind. Während eines Bearbeitungsvorganges ist das Werkstück zwischen dem Stössel und dem Gehäuse angeordnet, wobei die viskose Flüssigkeit mit Druck beaufschlagt wird, so daß sie unmittelbar die eine Seitenfläche des Werkstückes beaufschlagt und dieses mit seiner entgegengesetzten Seitenfläche gegen den Stempel drückt. Der Druck für die den Blech-bzw. Niederhalter bildende viskose Flüssigkeit liefern mehrere Zwischenglieder, die als in dem Gehäuse laufende Kolben ausgebildet sind, entsprechend deren jeweiliger Verschiebestellung der Druck der Flüssigkeit variiert werden kann.

Die als Kolben ausgebildeten Zwischenglieder stehen über Betätigungsstangen mit einem hydraulischen Kolben-Zylinder-Aggregat in Verbindung, und je nach Stellung dessen Betätigungskolbens stellt sich ein mehr oder weniger großer Flüssigkeitsdruck des Blech- bzw. Niederhalters ein. Da der Blech- bzw. Niederhalter aus viskosem Material besteht, kann hierbei zwar ein Ausgleich verschiedener Werkstückdicken erfolgen, es ist jedoch nachteilig, daß sich immer eine gleichmäßige Druckverteilung einstellt, so daß die Werkstückfläche insgesamt mit konstantem Blechhalterdruck beaufschlagt wird. Dies macht es unmöglich, das Ziehverhalten der einzelnen Werkstücke partiell zu beeinflussen, da sich an jeder Stelle der gleiche Haltedruck einstellt. Bei der Presse gemäß der GB-A-1 369 112 ist es daher erforderlich, zur Beeinflussung des Fließverhaltens der Werkstücke an dem die viskose Flüssigkeit aufnehmenden Gehäuse Verschiedene Einlaß- und Auslaßöffnungen an der Werkstückseite vorzusehen, wobei durch die strömende Flüssigkeit zusätzlich ein gewisser Fließdruck erzeugt wird. Diese Methode ist jedoch sehr aufwendig, zumal die Anordnungsweise der Öffnungen jeweils nur für ein bestimmtes Werkstück geeignet ist. Es kommt hinzu, daß die bekannte Presse sehr kompliziert im Aufbau ist und daß infolge der Verwendung der Flüssigkeit Probleme auftreten können, die einen Einsatz in der Großserienfertigung verbieten.

Es ist daher die Aufgabe der Erfindung, eine Presse gemäß der eingangs genannten Art zu schaffen, die einen einfacheren, weniger verschließanfälligen Aufbau aufweist und bei der mittels des Blech- bzw. Niederhalters sowohl unterschiedliche Materialstärken des Werkstückes ausgeglichen als auch das partielle Zieh- bzw. Fließverhaltens des Werkstückes auf einfache Weise beeinflußt werden kann.

Diese Aufgabe wird dadurch gelöst, daß der Blech- bzw. Niederhalter ein Festkörper ist, an dessen Unterpartie die separat elatischfedernden Zwischenglieder mit einer Abstützfläche anliegen und daß die auf den Blech- bzw. Niederhalter ausgeübte Abstützkraft der einzelnen Zwischenglieder unabhängig Voneinander einstellbar ist. Auf diese Weise ergibt sich eine einfachere Konstruktion der Presse, da durch die Verwendung eines Festkörpers als Blech- bzw. Niederhalter aufwendige Abdichtmaßnahmen überflüssig sind. Um gleichwohl unterschiedlichen Materialdicken seitens des jeweiligen Werkstückes Rechnung tragen zu können, sind die jeweiligen, an dem Blech- bzw. Niederhalter anliegenden und auf diesen einwirkenden Zwischenglieder jeweils für sich, also seperat, elastischfedernd ausgebildet. Dadurch kann sich der Blech- bzw. Niederhalter in gewissem Rahmen der Materialstärke automatisch anpassen. Da zusätzlich die von den einzelnen Zwischengliedern auf den Blech- bzw. Niederhalter ausgeübte Abstützkraft unabhangig voneinander einstellbar ist, ist es möglich, einzelne Partien des Blech- bzw. Niederhalters unterschiedlich stark zu beaufschlagen, so daß die auf das Werkstück einwirkende Haltekraft partiell veränderbar einstellbar ist. Lezteres ist vor allem von Vorteil, wenn die durch den Stempel ausgeübte Ziehtiefe über die Stempelfläche variiert, da sich hier durch die Wahl verschiedener Haltedrücke das Nachfließverhalten des Werkstückes bedarfsgemäß beeinflussen läßt. Vorteilhaft ist weiterhin, daß sich der Blech-bzw. Niederhalterdruck sehr schnell verändern läßt, so daß nacheinander verschiedenartige Werkstücke gezogen werden können, ohne daß, wie beim Stand der Technik, Änderungen am Blech- bzw. Niederhalter durchgeführt werden müßten.

Vorteilhafte Weiterbildungen der Erfindung sind in den Unteransprüchen ausgeführt.

Bei der Weiterbildung nach Anspruch 2 ergibt sich die Elastizität der Zwischenglieder dadurch, daß sie selbst elastisch-federnd ausgebildet sind, so daß keine zusätzlichen Federelemente erforderlich sind.

Die Weiterbildung nach Anspruch 3 beschreibt einfache Möglichkeiten, die Abstützkraft der einzelnen Zwischenglieder zu variieren.

Die Weiterbildungen gemäß den Ansprüchen 4 bis 7 beschreiben einfache Möglichkeiten, die Zwischenglieder an der Presse zu haltern.

Bei der Weiterbildung gemäß Anspruch 8 kann die gewünschte elastischfedernde Eigenschaft durch die Verwendung zusätzlicher federnder, elastischer Federelemente erreicht werden. Die Federelemente können hierbei mechanisch federnd oder aber fluidik-federnd, z. B. hydraulisch federnd ausgebildet sein.

Bei der Weiterbildung nach Anspruch 9 ist ein problemloser automatischer Betrieb der Presse erforderlich, was vor allem einen Einsatz in der Massenproduktion erlaubt.

Die Weiterbildungen gemäß den Ansprüchen 12 bis 14 beschreiben hinsichtlich ihrer Konstruktion vorteilhafte Zwischenglieder, wobei die Elastizität einfach durch die Verwendung mehr oder weniger Druckplatten verändert werden kann.

In der Zeichnung sind Ausführungsbeispiele des Gegenstandes der Erfindung dargestellt. Es zeigen:
Fig. 1 einen Teil einer Pressenanordnung in einer Seitenansicht teilweise geschnitten und in schematischer Darstellung,
Fig. 2 einen Vergleich zwischen nach altem System arbeitenden Pressen (Fig. 2a) und nach einem Ausführungsbeispiel der Erfindung räumlich besser nutzbaren Presse (Fig. 2b) in einer Seitenansicht und in schematischer Darstellung, teilweise geschnitten,
Fig. 3a und
Fig. 3b die Ausbildung der Zwischenglieder als verschiebbare Einzelblöcke (Fig. 3a) bzw. als fester Blechhalterblock (Fig. 3b) jeweils in einer Seitenansicht im Schnitt und in schematischer Darstellung,
Fig. 4 das Hydraulikschema einer mit mehreren Zwischengliedern versehenen, stufenlos einstellbaren Blechhalterung in schematischer Darstellung,
Fig. 5 die Anordnung bei stufenloser Regelung über die Elastiblock-Vorspannung und
Fig. 6 die Anordnung bei stufenloser Regelung über ein Druckmittelventil, diese beiden letztgenannten Anordnungen jeweils in einer schematischen Darstellung.

Bei der in Fig. 1 gezeigten Anordnung handelt es sich um eine Presse, insbesondere für Zieh-und Tiefziehoperationen, die ein Oberteil 1, das auch als Stößel bezeichnet werden kann, und ein Werkzeug-Unterteil oder Ziehstempel 2 besitzt. 3 ist die Matrize, die mit dem Oberteil 1 verbunden ist. Zum Festhalten des zu verformenden blechartigen Werkstücks 4 dient ein Blech- oder Niederhalter 5, der mindestens eine sich auf dem Pressentisch 6 oder auf dem Werkzeuguntergestell 11 abstützende Unterpartie 55 enthält. Die Anordnung ist so getroffen, daß zwischen die Unterpartie 55 des Blech- oder Niederhalters 5 und den sie tragenden Pressentisch 6 oder Untergestell 11 mehrere Zwischenglieder 7 zwischengeschaltet sind, die elastisch-federnd ausgebildet sind und über die Fläche des Blech- oder Niederhalters gleichmäßig verteilt sind. 8 ist die Ubertragungsplatte für das Ziehen, 9 der oder die die Ziehbewegung erzeugende Zylinder, von dem bzw. denen aus der Ziehdruck P2 ausgeübt wird 5 ist der Blechhalter, 10 ist ein verstellbarer Halteblock, 11 ist das Pressengestell. 12 ist eine mögliche Verbindungsleitung zum Ziehen mit hydraulischem Gegenlauf, wobei der oder die Zylinder 9 auch direkt auf oder im Tisch 6 angeordnet sein können.

Die Zwischenglieder 7, deren Elastizität oder Federungskraft veränderbar bzw. einstellbar ist, wie später noch dargelegt werden wird, können in der Unterpartie 55 des Blech- oder Niederhalters 5 an dessen der Abstützfläche zugewandten Seite eingebaut sein, sie können jedoch auch in der Pressenplatte an der dem Blech oder Niederhalter zugewandten Seite eingebaut sein, weiterhin können sie im Werkzeug-Untergestell 11 an der dem Blechoder Niederhalter zugewandten Seite eingebaut sein oder in einem geteilten Blechhalter nahe der Blechhalterfläche sitzen. Schließlich können sie auch an der Pressenplatte oder an dem Werkzeugunterteil an der dem Blech- oder Niederhalter zugewandten Seite angesetzt sein, sie können hierbei verschieblich und evtl. zentrierbar angeordnet sein, sie können aber auch in Bohrungen an dem entsprechenden Träger eingesetzt sein, oder in oder zwischen Oberteil 1 und Matrize 3.

Der Blechhalter ist auf dem Tisch mit elastischen Zwischengliedern 7, sogenannten Drucklinsen, unterlegt. Es ergibt sich hierbei ein elastischer Blechhalter, der partiell unterschiedlich beaufschlagt werden kann. Die Zwischenglieder 7 können mechanisch z. B. mit Spindeln oder Keilen eingestellt werden, sie können aber auch hydraulisch oder pneumatisch mit Druckablesung über Meßdosen eingestellt werden. So können schließlich auch noch zusätzliche federnde Elemente verwendet werden, die Dicken-Unterschiede im Blech ausgleichen. Auf diese Weise ergibt sich ein bedeutend besseres Ziehverhältnis, weniger Ausschuß, weniger Ziehfolgen.

Wie aus Fig. 4 zu erkennen ist, kann der Träger mit einer ganzen Reihe von Zwischengliedern 15 versehen sein, hierbei können diese Zwischenglieder verschiedentlich beaufschlagt werden, man kann auf diese Weise sich allen möglichen Gegebenheiten anpassen, so z. B. kann die Druckeinstellung der Zwischenglieder 15 in Abhangigkeit vom Pressenhub mittelbar oder unmittelbar oder auch unabhängig vom Pressenhub z. B. über hydraulische oder mechanische Elemente erfolgen. Besonders zweckmäßig ist, wenn die Druckeinstellung der einzeln angeordneten oder in Gruppen zusammengefaßten Zwischenglieder 15 zweckmäßigerweise nach einem Programm verändert werden kann, z. B. stufenlos eingestellt werden kann, was z. B. möglich ist, wenn man gemäß Fig. 4 die Zwischenglieder 15 an einen Sammelverteiler 16 anschließt und in die Verbindung zwischen dem Sammelverteiler 16 und dem Druckaggregat 18 ein Druckeinstell-Servoventil 17 einschaltet. Auf diese Weise ist es möglich, daß die Zwischenglieder die Abstimmung auf - herstellungsbedingt - unterschiedliche Pressenelastizitäten, vorzugsweise bis zur automatischen, programmgemäßen Anpassung, ermöglichen.

Die Zwischenglieder 15 können z. B. über mechanische oder hydraulische Verstellelemente vorgespannt werden, z. B. über Spindeln oder Keile. Es können auch noch - zum Ausgleich von Differenzen in der Dicke des zu verformenden Werkstücks, z. B. in der Blechstärke, zusätzliche federnde, elastische Federelemente vorgesehen werden, mit denen der Träger für die Zwischen glieder bestückt ist, solche zusätzlichen federelemente können den Zwischengliedern zugeordnet sein. Diese zusätzlichen federelemente können mechanisch federnd ausgebildet sein, sie können auch z. B. hydraulisch federnd ausgebildet sein.

Gemäß Fig. 3a und 3b können die oben erwähnten Zwischenglieder aus einem Zylinder 20 und einem in diesem unter der wirkung von Druckmittel, bei 22, in Richtung auf den Blech-und Niederhalter zu gemäß Pfeil 23 verstell baren Kolben 24 bestehen, der über einen Stift 25 (eine Halte- und Vorspannschraube) mit einer Druckplatte 26 verbunden ist, wobei zwischen der Druckplatte und dem Kolben ein aus einer Reihe von aufeinandergestapelten Scheiben 27 aus elastischem Material bestehender Block 28 zwischengeschaltet ist. Hierbei ist die Anordnung so getroffen, daß die Druckplatte in dem dem Blechoder Niederhalter zugewandten Endbereich des Zylinders 20 geführt und mit dem Kolben 24 bewegbar ist, sich also mit diesem bewegt, wenn er unter dem Druck des Mediums verstellt wird, und mit diesem Kolben unter Zwischenschaltung des aus gestapelten Scheiben 27 aus elastischem Material bestehenden Blocks 28 über den Stift 25 so verbunden ist, daß infolge der Elastizität des Blocks eine leichte, federnde Relativbewegung zwischen der Druckplatte 26 und dem Kolben 24 möglich ist, wobei in den Zylinder in dessen dem Blech- oder Niederhalter abgewandten Endbereich eine Zufuhrleitung 29 für das Druckmedium einmündet. Hierbei sitzt der Zylinder 20 mit seinem unteren Bereich in einer zylindrischen Bohrung 30 an der Oberpartie des zugehörigen Trägers oder der Platte 31, wobei die Zufuhrleitung 29 für das Druckmedium z. B. als Bohrung im Träger oder im Block oder in der Platte bis zum Zylinder verläuft. Bei der Anordnung nach Fig. 3a sind dieselben Teile mit denselben Bezugszeichen versehen. Hier ist der Zylinder oder ein Reihenzylinder 20 mit seinem unteren Bereich an der Oberfläche des zugehörigen Trägers 31 verschiebbar geführt, in dem er in einem Block 32 sitzt, der an der Oberfläche des Trägers 31 verschiebbar ist, wobei die flexibel ausgesbildete Zufuhrleitung 33 in diesem Block 32 angeschlossen ist.

Der Stößel kann z. B. nur mittels einer kleinen Druckhalterpumpe auf die Aufrechterhaltung des Schließdrucks eingerichtet sein, was als weiterer Vorteil des Erfindungsgegenstandes anzusehen ist. Die Zwischenglieder 7 können z. B. über Dosier- und Druckanzeigesammel verteilerblocks oder über eine Druckeinstell-Ventil-Batterie an die Druckquelle angeschlossen sein. In Fig. 5 ist gezeigt, wie eine stufenlose Regelung über die Elastiblock-Vorspannung erfolgt, 40 ist die Leitung zum Tank, 41 ist die Leitung zum Servoventil, 42 ist das Ventil zum Senken oder Ablassen des Druckes, 43 zum Zuregeln des Druckes, 44 ist der Anschluß zum Blechhalterzylinder, 45 der Druckmesser. Während in Fig. 5 die stufenlose Regelung über die Elastiblock-Vorspannung gezeigt wird, ist in Fig. 6 eine stufenlose Regelung über ein Druckminderventil gezeigt. Dieses Druckminder-oder Regulierventil ist bei 47 gezeigt, 48 ist das Manometer. Diese Regelungen können in gleicher Weise mit Programm elektronisch digital oder incremental angesteuert werden.

In Fig. 2a und 2b ist eine Gegenüberstellung der beiden hier zu Vergleich stehenden Systeme gezeigt: In Fig. 2a eine Pressenanordnung, die nach dem herkömmlichen System arbeitet, in Fig. 2b eine Pressenanordnung, die nach einem Ausführungsbeispiel der Erfindung arbeitet, hierbei ist der Ziehstempel bei 50 gezeigt. Es ergibt sich aus dieser Gegenüberstellung, daß bei zwei gleich großen Pressen, von denen die eine nach einem Ausführungsbeispiel der Erfindung (2b) und die andere nach herkömmlichen Verfahren (2a) arbeitet, mit der nach einem Ausführungsbeispiel der Erfindung arbeitenden Presse bei gleichem Maße Z größere Teile gezogen werden können.

## Patentansprüche

1. Presse insbesondere für Zieh- und Tiefziehoperationen, mit einem als Stössel (1) ausgebildeten Werkzeugteil mit einem als Stempel (2) ausgebildeten Werkzeugteil sowie mit einem zum Festhalten des zu verformenden blechartigen Werkstückes dienenden Blech- bzw. Niederhalter (5), zwischen dessen dem zu haltenden Werkzeugteil abgewandter Unterpartie (55) und das ihn tragende Pressengestell (11) bzw. Tisch (6) zur Abstützung des Blech- bzw. Niederhalters (5) mehrere über die Fläche des Blech- bzw. Niederhalters verteilte druckeinstellbare Zwischenglieder (7; 15; 20; 24 bis 26) angeordnet sind, und mit einem Halteblock (10), an denen der Stössel (1) während des Pressvorganges fest anliegen kann, dadurch gekennzeichnet, daß der Blech- bzw. Niederhalter (5) ein Festkörper ist, an dessen Unterpartie (55) die separat elastisch-federnden Zwischenglieder (7; 15; 20; 24 bis 26) mit einer Abstützfläche anliegen und daß die auf den Blech- bzw. Niederhalter (5) ausgeübte Abstützkraft der einzelnen Zwischenglieder (7; 15; 20, 24 bis 26) unabhängig voneinander einstellbar ist.

2. Presse nach Anspruch 1, dadurch gekennzeichnet, daß die Zwischenglieder (7; 15; 20; 24 bis 26) selbst elastisch-federnd ausgebildet sind, wobei die Elastizität bzw. Federkraft veränderbar, messbar und einstellbar ist.

3. Presse nach Anspruch 1 oder 2, dadurch gekennzeichnet, daß die Zwischenglieder (7; 15; 20; 24 bis 26) mittels mechanischer Verstellelemente, z. B. Spindeln, Keile usw. oder mittels fluidischer, insbesondere hydraulischer Verstellelemente gegen den Blech- bzw. Niederhalter (5) vorspannbar sind.

4. Presse nach einem der Ansprüche 1 bis 3, dadurch gekennzeichnet, daß die Zwischenglieder (7; 15; 20; 24 bis 26) zu ihrer Lagerung in die dem Pressengestell (11) bzw. Tisch (6) zugewandte Unterpartie (55) des Blech-bzw. Niederhalters (5) eingebaut sind.

5. Presse nach einem der Ansprüche 1 bis 3, dadurch gekennzeichnet, daß die Zwischenglieder (7; 15; 20; 24 bis 26) zu ihrer Lagerung an der dem Blech- bzw. Niederhalter (5) zugewandten Seite in das Pressengestell (11) bzw. den Tisch (6) eingebaut sind.

6. Presse nach Anspruch 4 oder 5 dadurch gekennzeichnet, daß die Zwischenglieder (7; 15; 20; 24 bis 26) in Bohrungen am zugehörigen Träger, der Unterpartie (55) oder dem Pressengestell (11) bzw. Tisch (6) eingesetzt sind.

7. Presse nach Anspruch 4 oder 5, dadurch gekennzeichnet, daß die Zwischenglieder (7; 15; 20; 24 bis 26) verschiebbar am zugehörigen Träger, der Unterpartie (55) oder dem Pressengestell (11) bzw. Tisch (6) eingesetzt sind.

8. Presse nach einem der Ansprüche 1 bis 7, dadurch gekennzeichnet, daß zwischen einem jeweiligen Zwischenglied (7; 15; 20; 24 bis 26) und der zugewandten Unterpartie (55) des Blech-bzw. Niederhalters (5) oder dem Pressengestell (11) bzw. Tisch (6) federnde, elastische Federelemente angeordnet sind.

9. Presse nach einem der Ansprüche 1 bis 8, dadurch gekennzeichnet, daß die Druckeinstellung der Abstützkraft der Zwischenglieder (7; 15; 20; 24 bis 26) in Abhängigkeit vom Pressenhub mittelbar oder unmittelbar, über hydraulische oder mechanische Elemente erfolgt, bzw. sich bei jedem Hub wieder einstellt oder unabhängig vom Pressenhub mittelbar oder unmittelbar, über hydraulische oder mechanische Elemente erfolgt, wobei die Druckeinstellung der einzeln angeordneten oder in Gruppen zusammengefassten Zwischenglieder (7; 15; 20; 24 bis 26) zweckmäßigerweise nach einem Programm veränderbar, z. B. stufenlos einstellbar ist.

10. Presse nach einem der Ansprüche 1 bis 9, dadurch gekennzeichnet, daß der Stössel (1) mittels kleiner Druckhalterpumpe auf die Konstanthaltung des Druckes eingerichtet ist.

11. Presse nach einem der Ansprüche 1 bis 10, dadurch gekennzeichnet, daß die Zwischenglieder (7; 15; 20; 24 bis 26) über eine Druckeinstell-Ventil-Batterie oder über Dosierund Druckanzeige-Sammelverteilerblocks an die Druckquelle angeschlossen sind.

12. Presse nach einem der Ansprüche 1 bis 11, dadurch gekennzeichnet, daß die Zwischenglieder (7) aus einem Zylinder (20) und einem in diesem unter der Wirkung von Druckmittel in Richtung auf den Blech- bzw. Niederhalter (5) zu verstellbaren Kolben (24) bestehen, der über einen Stift (25) od. dgl. mit einer Druckplatte (26) Verbunden ist, wobei zwischen der Druckplatte (26) und dem Kolben (24) ein aus einer Reihe von aufeinandergestapelten Scheiben (27) aus elastischem Material bestehender Block (28) zwischengeschaltet ist.

13. Presse nach Anspruch 12, dadurch gekennzeichnet, daß die Druckplatte (26) in dem den Blech- bzw. Niederhalter (5) zugewandten Endbereich des Zylinders (20) geführt und mit dem Kolben (24) bewegbar ist und mit diesem unter Zwischenschaltung des aus gestapelten Scheiben (27) aus elastischem Material bestehenden Blocks (28) über eine Zentrierung (25) so verbunden ist, daß infolge der Elastizität eine leichte, federnde Relativbewegung zwischen Druckplatte (26) und Kolben (24) möglich ist, wobei in den Zylinder (20) in dessen dem Blech-bzw. Niederhalter (5) abgewandten Endbereich eine Zufuhrleitung (29) für das Druckmedium einmündet.

14. Presse nach Anspruch 12 oder 13, dadurch gekennzeichnet, daß der Zylinder (20) mit seinem unteren Bereich entweder in einer zylindrischen Bohrung an der Oberpartie des Pressengestells (11) bzw. Tisch (6) sitzt, wobei die Zufuhrleitung für das Druckmedium z. B. als Bohrung im Pressenuntergestell bis zum Zylinder (20) läuft, oder mit seinem unteren Bereich in einem Gleitstück sitzt, das an der Oberfläche des Pressengestells (11) bzw. Tischs (6) verschiebbar geführt ist, wobei die flexibel ausgebildete Zufuhrleitung für das Druckmedium das Gleitstück durchzieht und in den unteren Endbereich des Zylinders (20) ausmündet.

15. Presse nach einem der Ansprüche 1 bis 14, dadurch gekennzeichnet, daß der Halteblock (10) gegenüber dem Stössel (1) verstellbar, einstellbar und feststellbar ist. 16. Presse nach Anspruch 15, dadurch gekennzeichnet, daß der Halteblock (10) am Pressengestell (11) bzw. Tisch (6) Verstellbar angeordnet ist.

17. Presse nach Anspruch 15 oder 16, dadurch gekennzeichnet, daß der Halteblock (10) mit der die Werkzeugmatrize (3) tragenden Unterseite des Stössels (1) zusammenarbeitet.

## Claims

1. A press, in particular for drawing and deep- drawing operations, with a tool part designed as a ram (1), a tool part designed as a punch (2) and a sheet or blank holder (5) for holding the sheet- metal component to be formed, a plurality of pressure-adjustable intermediate members (7; 15; 20; 24 to 26) being distributed across the surface of the sheet or blank holder between its lower section (55) remote from the tool part to be held and the press frame (11) or bed (6) to support the sheet or blank holder, and with a retaining block (10) against which the ram (1) can rest securely during the pressing process, characterised in that the sheet or blank holder (5) is a solid body against the lower section (55) of which the separate resilient intermediate members (7; 15; 20; 24 to 26) rest with a supporting face, and in that the supporting forces exerted on the sheet or blank holder (5) by each individual intermediate member (7; 15; 20; 24 to 26) are independently adjustable.

2. A press according to Claim 1, characterised in that the intermediate members (7; 15; 20; 24 to 26) are in themselves resilient, their resilience or spring force being variable, measurable and adjustable.

3. A press according to Claim 1 or 2, characterised in that the intermediate members (7; 15; 20; 24 to 26) are pre-loaded against the sheet or blank holder (5) by mechanical adjusting elements such as spindles or wedges, or by fluidic, in particular hydraulic, adjusting elements.

4. A press according to any of Claims 1 to 3, characterised in that the intermediate members (7; 15; 20; 24 to 26) are mounted in the lower section (55) of the sheet or blank holder (5) adjacent to the press frame (11) or bed (6).

5. A press according to any of Claims 1 to 3, characterised in that the intermediate members (7; 15; 20; 24 to 26) are mounted in that side of the press frame (11) or bed (6) which is adjacent to the sheet or blank holder (5).

6. A press according to Claim 4 or 5, characterised in that the intermediate members (7; 15; 20; 24 to 26) are installed in bores in the associated carrier, the lower section (55) or the press frame (11) or bed (6).

7. A press according to Claim 4 or 5, characterised in that the intermediate members (7; 15; 20; 24 to 26) are movably installed on the associated carrier, the lower section (55) or the

press frame (11) or bed (6).

8. A press according to any of Claims 1 to 7, characterised in that resilient spring elements are arranged between each intermediate member (7; 15; 20; 24 to 26) and the adjacent lower section (55) of the sheet or blank holder (5) or the press frame (11) or bed (6).

9. A press according to any of Claims 1 to 8, characterised in that the pressure of the supporting force of the intermediate members (7; 15; 20; 24 to 26) is adjusted directly or indirectly in dependence of the press stroke by means of hydraulic or mechanical elements, for instance by re-setting at each stroke, or independently of the press stroke directly or indirectly by means of hydraulic or mechanical elements, the pressure adjustment of individual intermediate members (7; 15; 20; 24 to 26) or of groups thereof being suitably governed by a programme for adjustment or variation, for instance infinite variation.

10. A press according to any of Claims 1 to 9, characterised in that the ram (1) is designed to hold the pressure constant by means of a small pressure maintenance pump.

11. A press according to any of Claims 1 to 10, characterised in that the intermediate members (7; 15; 20; 24 to 26) are connected to the pressure source by way of a pressure adjusting valve set or a metering and indicating manifold block.

12. A press according to any of Claims 1 to 11, characterised in that the intermediate members (7) consist of a cylinder (20) and a piston (24) movable therein towards the sheet or blank holder (5) under the influence of a pressure medium, the piston being connected to a pressure plate (26) by a pin (25) or the like, a block (28) consisting of a stack of disks (27) of an elastic material being interposed between the pressure plate (26) and the piston (24).

13. A press according to Claim 12, characterised in that the pressure plate (26) is guided in the end section of the cylinder (20) adjacent to the sheet or blank holder (5) to move with the piston (24) and is connected thereto by means of a centring device (25) with the interposition of the block (28) of stacked disks (27) of an elastic material, allowing for a slight relative movement between the pressure plate (26) and the piston (24), a feed line (29) for the pressure medium terminating in the end section of the cylinder (20) remote from the sheet or blank holder (5).

14. A press according to Claim 12 or 13, characterised in that the lower section of the cylinder (20) either sits in a cylindrical bore in the upper part of the press frame (11) or bed (6), the feed line for the pressure medium being represented, for instance, by a bore in the press frame leading to the cylinder (29), or the lower section of the cylinder (20) sits in a slide block guided on the surface of the press frame (11) or bed (6), the flexible feed line for the pressure medium extending through the slide block and opening into the lower end section of the cylinder (29).

15. A press according to any of Claims 1 to 14, characterised in that the retaining block (10) is adjustable and lockable relative to the ram (1).

16. A press according to Claim 15, characterised in that the retaining block (10) is adjustably mounted on the press frame (11) or bed (6).

17. A press according to Claim 15 or 16, characterised in that the retaining block (10) acts in conjunction with the lower face of the ram (1) carrying the die (3).

## Revendications

1. Presse à utiliser notamment pour des opérations d'étirage et d'emboutissage, comprenant une partie d'outil réalisée sous la forme d'un coulisseau (1), une partie d'outil réalisée sous la forme d'une estampe (2), ainsi qu'un presse-tôle ou serre-flan (5) qui sert à retenir fermement la pièce à usiner du type tôle devant être déformée, et entre la partie inférieure (55) duquel, tournée à l'opposé de la partie d'outil à retenir, et le bâti de presse (11) ou le plateau (6) qui le porte, plusieurs organes intercalaires (7; 15; 20; 24 à 26), réglables par pression et répartis sur la surface du presse-tôle ou serre-flan, sont interposés en vue de soutenir ce presse-tôle ou serre-flan (5), ladite presse présentant un bloc de retenue (10) contre lequel le coulisseau (1) peut reposer fermement au cours du processus de pressage, caractérisée par le fait que le pressetôle ou serre-flan (5) est un corps fixe contre la partie inférieure (55) duquel les organes intercalaires (7; 15; 20; 24 à 26), doués séparément de souplesse élastique, sont appliqués par une surface d'appui; et par le fait que la force d'appui des organes intercalaires individuels (7; 15; 20; 24 à 26), appliquée au presse-tôle ou serre-flan (5), est réglable de manière indépendante.

2. Presse selon la revendication 1, caractérisée par le fait que les organes intercalaires (7; 15; 20; 24 à 26) sont réalisés doués par eux-mêmes de souplesse élastique, l'élasticité ou, respectivement, la force élastique étant variable, mesurable et réglable.

3. Presse selon la revendication 1 ou 2, caractérisée par le fait que les organes intercalaires (7; 15; 20; 24 à 26) peuvent être préchargés, contre le presse-tôle ou serre-flan (5), au moyen d'éléments mécaniques d'ajustement, par exemple de broches, de coins, etc., ou bien au moyen d'éléments d'ajustement par fluide, en particulier par fluide hydraulique.

4. Presse selon l'une des revendications 1 à 3, caractérisée par le fait que les organes intercalaires (7; 15; 20; 24 à 26) sont incorporés en vue de leur montage dans la partie inférieure (55) du presse-tôle ou serre-flan (5), respectivement tournée vers le bâti de presse (11) ou le plateau (6).

5. Presse selon l'une des revendications 1 à 3, caractérisée par le fait que les organes intercalaires (7; 15; 20; 24 à 26) sont incorporés en vue de leur montage respectif dans, le bâti de presse (11) ou dans le plateau (6), du côté tourné vers le presse-tôle ou serre-flan (5).

6. Presse selon la revendication 4 ou 5, caractérisée par le fait que les organes intercal aires (7; 15; 20; 24 à 26) sont logés dans des perçages ménagés sur le support associé, c'est-à-dire la partie inférieure (55), respectivement le bâti de presse (11) vu le plateau (6).

7. Presse selon la revendication 4 ou 5, caractérisée par le fait que les organes intercalaires (7; 15; 20; 24 à 26) sont installés à coulissement sur le support associé, c'est-à-dire la partie inférieure (55), respectivement le bâti de presse (11) ou le plateau (6).

8. Presse selon l'une des revendications 1 à 7, caractérisée par le fait que des éléments doués de souplesse élastique sont interposés entre un organe intercalaire considéré (7; 15; 20; 24 à 26) et la partie inférieure (55) du presse-tôle ou serre-flan (5) qui lui fait face, ou bien respectivement le bâti de presse (11) ou le plateau (6).

9. Presse selon l'une des revendications 1 à 8, caractérisée par le fait que le réglage par pression de la force d'appui des organes intercalaires (7; 15; 20; 24 à 26) a lieu, en fonction de la course de la presse, directement ou indirectement par l'intermédiaire d'éléments hydrauliques ou mécaniques, ou se rétablit respectivement lors de chaque course, ou bien s'opère indépendamment de la course de la presse, directement ou indirectement par l'intermédiaire d'éléments hydrauliques ou mécaniques, le réglage par pression des organes intercalaires (7; 15; 20; 24 à 26), disposés individuellement ou rassemblés en des groupes, étant commodément variable d'après un programme, par exemple ajustable en continu.

10. Presse selon l'une des revendications 1 à 9, caractérisée par le fait que le coulisseau (1) est agencé, au moyen d'une petite pompe d'entretien de pression, en vue de maintenir la pression constante.

11. Presse selon l'une des revendications 1 à 10, caractérisée par le fait que les organes intercalaires (7; 15; 20; 24 à 26) sont raccordés à la source de pression par l'intermédiaire d'une batterie de valves manorégulatrices, ou bien par l'intermédiaire de blocs répartiteurs collecteurs à dosage et affichage de pression.

12. Presse selon l'une des revendications 1 à 11, caractérisée par le fait que les organes intercalaires (7) se composent d'un cylindre (20) et d'un piston (24) qui est réglable dans ce cylindre, sous l'action d'un fluide sous pression, en direction du presse-tôle ou serre-flan (5), et qui est relié à une plaque de pression (26) par l'intermédiaire d'une cheville (25) ou pièce similaire, un bloc (28), constitué d'une rangée de disques (27) en un matériau élastique empilés les uns sur les autres, étant interposé entre la plaque de pression (26) et le piston (24).

13. Presse selon la revendication 12, caractérisée par le fait que la plaque de pression (26) est guidée dans la région extrême du cylindre (20) qui est tournée vers le presse-tôle ou serre-flan (5), et est mobile avec le piston (24) auquel elle est reliée par l'intermédiaire d'une pièce de centrage (25), avec interposition du bloc (28) constitué par des disques empilés (27) en un matériau élastique, de manière à permettre, par suite de l'élasticité, un léger mouvement relatif élastique de la plaque de pression (26) et du piston (24), un conduit (29) d'amenée du fluide sous pression débouchant dans le cylindre (20), dans la région extrême de ce dernier qui est tournée à l'opposé du presse-tôle ou serre-flan (5).

14. Presse selon la revendication 12 ou 13, caractérisée par le fait que le cylindre (20) est logé, par sa région inférieure, dans un perçage cylindrique respectivement ménagé sur la partie supérieure du bâti de presse (11) ou du plateau (6), le conduit d'amenée du fluide sous pression parcourant alors le bâti inférieur de la presse, par exemple en tant que perçage, jusqu'audit cylindre (20); ou bien est logé, par sa région inférieure, dans une pièce de glissement guidée, à coulissement, à la face supérieure respective du bâti de presse (11) ou du plateau (6), le conduit d'amenée du fluide sous pression, de réalisation flexible, traversant la pièce de glissement et débouchant dans la région extrême inférieure du cylindre (20).

15. Presse selon l'une des revendications 1 à 14, caractérisée par le fait que le bloc de retenue (10) est mobile, réglable et arrêtable par rapport au coulisseau (1).

16. Presse selon la revendication 15, caractérisée par le fait que le bloc de retenue (10) est installé, de manière réglable, respectivement sur le bâti de presse (11) ou le plateau (6).

17. Presse selon la revendication 15 ou 16, caractérisée par le fait que le bloc de retenue (10) coopère avec la face inférieure du coulisseau (1), qui porte la matrice (3) de l'outil.
